# EUROPÄISCHE PATENTANMELDUNG

(11) **EP 2 369 115 A2**
(43) Veröffentlichungstag der Anmeldung: **28.09.2011**
(21) Anmeldenummer: 11158988.3
(22) Anmeldetag: 21.03.2011
(51) Int. Cl.: E06B 3/46

(54) **Aushebesicherung für Schiebefenster oder Schiebetüren**

(30) Priorität: 23.03.2010 EP 10157315
(71) Anmelder: Alcoa Aluminium Deutschland, Inc., 58642 Iserlohn (DE)
(72) Erfinder: Elings, Paul, 58642, Iserlohn (DE)
(74) Vertreter: Trinks, Ole

(57) **Zusammenfassung**

Die Erfindung betrifft eine Aushebesicherung (100) für Schiebefenster oder Schiebetüren, welche einen ersten inneren Flügelrahmen (1) und einen relativ zum ersten inneren Flügelrahmen (1) verschiebbaren zweiten äußeren Flügelrahmen (2) aufweisen, wobei die Aushebesicherung (100) in einem Überlappungsbereich (4) der beiden Flügelrahmen (1, 2) angeordnet ist. Mit dem Ziel, die Aushebesicherung (100) dahingehend zu verbessern, dass diese aufgrund niedrigerer einzuhaltender Toleranzwerte leichter zu fertigen ist, aber dennoch einen optimalen Schutz vor Einbrechern bietet, wird erfindungsgemäß vorgeschlagen, dass die Aushebesicherung (100) parallel zur Verschieberichtung (L) der Flügelrahmen (1, 2) ausgerichtet ist.

## Beschreibung

Die vorliegende Erfindung betrifft eine Aushebesicherung nach dem Oberbegriff des unabhängigen Patentanspruches 1.

Demnach betrifft die vorliegende Erfindung eine Aushebesicherung für Fenster- oder Türrahmen, insbesondere Schiebefenster- oder Schiebetürrahmen, welche einen ersten inneren Flügelrahmen und einen in Verschieberichtung des Fensters bzw. der Tür relativ zum ersten inneren Flügelrahmen verschiebbaren zweiten äußeren Flügelrahmen aufweisen. Die Aushebesicherung ist in einem Überlappungsbereich der beiden Flügelrahmen angeordnet zum Aufnehmen von zur Verschieberichtung der Flügelrahmen senkrechten Kraftkomponenten.

Eine solche Aushebesicherung ist dem Prinzip nach aus dem Stand der Technik bekannt. Im einzelnen werden Aushebesicherungen gewöhnlich an Schiebefenstern oder Schiebetüren installiert. Vor allem Terrassentüren werden beispielsweise häufig als Schiebetüren ausgeführt. Es zeigt sich jedoch, dass gerade solche Terrassentüren oder ebenerdige Schiebefenster eine beliebte Schwachstelle für Einbrecher darstellen. Ohne eine ausreichende Sicherung der Flügelrahmen zueinander können diese auf einfache Weise, beispielsweise unter zur Hilfenahme einer Brechstange, aus ihrer Führungsschiene ausgehoben werden.

Aus diesem Grund werden bei den aus dem Stand der Technik bekannten Schiebefenstern und Schiebetüren Aushebesicherungen verwendet, die dazu ausgelegt sind, die Flügelrahmen im geschlossenen Zustand miteinander zu verbinden. In der Regel sind dafür zwei L-förmige Verrastungselemente am Mittelbereich der Flügelrahmen vorgesehen, welche bei geschlossenem Fenster/Türe ineinander eingreifen und somit ein Auseinanderbiegen der Flügelrahmen senkrecht zur Verschiebungsrichtung der Flügelrahmen verhindern. Ferner ist es bekannt, die Verrastungselemente als L-förmige Leisten aus rostfreiem Stahl auszubilden.

Beispielsweise ist in Fig. 1 in einer schematischen Aufsicht ein aus dem Stand der Technik bekanntes Schiebefenster im geschlossenen Zustand gezeigt. In dem hier gezeigten geschlossenen Zustand des Fensters stehen die beiden Flügelrahmen 1, 2 derart zueinander, dass der äußere Flügelrahmen 2 einen Überlappungsbereich 4 mit dem inneren Flügelrahmen 1 ausbildet. Im Überlappungsbereich 4 und zwischen den beiden Flügelrahmen befindet sich eine Aushebesicherung 10 herkömmlicher Bauart. Diese ist aus einem ersten Verrastungselement 11, das außenseitig am inneren Flügelrahmen 1 angebracht ist, und einem zweiten Verrastungselement 12, das innenseitig am äußeren Flügelrahmen 2 angebracht ist, aufgebaut. Die beiden Verrastungselemente 11, 12 haben eine L-förmige Schienenstruktur, welche senkrecht zur Verschiebungsrichtung der Flügelrahmen ausgerichtet ist. Beim Schließen des in Fig. 1 gezeigten Schiebefensters werden die beiden Verrastungselemente 11, 12 ineinander eingeschoben und verhindern somit ein Auseinanderziehen der Flügelrahmen 1, 2 senkrecht zu deren Verschiebungsrichtung.

Ein Nachteil der vorstehend beschriebenen, aus dem Stand der Technik bekannten Aushebesicherungen für Fenster- oder Türrahmen liegt zum einen darin, dass beim Fertigen der Verrastungselemente aus Stahl sehr hohe Toleranzen eingehalten werden müssen, um einerseits ein reibungsfreies Schließen der Fenster bzw. Türen zu ermöglichen und andererseits keinen zu großen Spalt zwischen den Flügelrahmen zu erzeugen. So würde ein zu großer Spalt zwangsweise zu einer schlechteren Wärmeisolation führen, was mit den aktuellen Dämmungsanforderungen nicht tragbar wäre.

Ausgehend von dieser Problemstellung liegt der vorliegenden Erfindung die Aufgabe zugrunde, eine Aushebesicherung für Fenster- oder Türrahmen anzugeben, die aufgrund hoher Toleranzgrenzen leicht zu fertigen ist und dennoch einen optimalen Schutz vor Einbrechern bietet.

Diese Aufgabe wird durch den Gegenstand des unabhängigen Patentanspruches 1 gelöst.

Demzufolge zeichnet sich die erfindungsgemäße Aushebesicherung für Fenster- bzw. Türrahmen dadurch aus, dass die Aushebesicherung parallel zur Verschieberichtung der Flügelrahmen ausgerichtet ist.

Durch den obengenannten Lösungsansatz ergibt sich eine Vielzahl von Vorteilen gegenüber dem Stand der Technik. So erlaubt es die erfindungsgemäße Lösung, dass Aushebesicherungen mit höheren Toleranzen gefertigt werden können. Folglich können dadurch Produktionskosten eingespart und Herstellungszeiten verringert werden. Ferner ergibt sich trotz höherer Toleranzen eine verbesserte Wärmedämmung aufgrund der neuartigen Aushebesicherung.

Vorteilhafte Weiterbildungen der erfindungsgemäßen Lösung sind in den abhängigen Ansprüchen angegeben.

So ist in einer vorteilhaften Realisierung des erfindungsgemäßen Aushebesicherung für Fenster- oder Türrahmens vorgesehen, dass die Aushebesicherung ein erstes Verrastungselement mit ersten Federkomponenten und ersten Nutkomponenten aufweist, wobei die Aushebesicherung ferner ein zweites Verrastungselement mit zweiten Federkomponenten und zweiten Nutkomponenten aufweist. Ferner weisen die ersten bzw. zweiten Federkomponenten eine Schwalbenschwanzstruktur auf und sind ausgebildet, dass sie in Verschieberichtung in die zweiten bzw. ersten Nutkomponenten einschiebbar sind. Durch das Vorsehen von Federkomponenten mit Schwalbenschwanzstruktur kann eine besonders hohe Stabilität der Aushebesicherung selbst bei relativ hohen Toleranzwerten erreicht werden. Beim Schließen des Schiebefensters bzw. der Schiebetür wird die Federkomponente in die vorzugsweise komplementär ausgeführte Nutkomponente eingeschoben und verhindert, aufgrund ihrer Schwalbenschwanzstruktur, ein Auseinanderziehen der beiden Flügelrahmen, senkrecht zu deren Verschiebungsrichtung. Weiterhin ist durch die Schwalbenschwanzstruktur trotz der hohen Stabilität der Aushebesicherung genügend Spielraum vorhanden, um eine Höhenverstellung des Schiebfensters bzw. der Schiebetür vorzunehmen. Dies kann sich vorteilhaft bei der Installation der Fenster bzw. Türen auswirken. Auch wird ein gewisses Spiel in der Vertikalen benötigt um den bei Schiebetüren gängigen Hebeschieb-Mechanismus zu ermöglichen

Gemäß einer weiteren Ausführungsform der erfindungsgemäßen Aushebesicherung für Fenster- oder Türrahmens ist vorgesehen, dass das erste und zweite Verrastungselement der Aushebesicherung mit je einem der beiden Flügelrahmen lösbar verbunden sind. Insbesondere ist es dabei vorstellbar das erste Verrastungselement lösbar mit der Innenseite des äußeren Flügelrahmens zu verbinden, während das zweite Verrastungselement lösbar mit der Außenseite des inneren Flügelrahmens verbunden ist. Selbstverständlich ist es auch denkbar, den Aufbau zu verdrehen, d.h. das erste Verrastungselement mit dem inneren Flügelrahmen und das zweite Verrastungselement mit dem äußeren Flügelrahmen zu verbinden. Durch die lösbare Verbindung ist es möglich, die Verrastungselemente der Aushebesicherung beispielsweise für Wartungszwecke einfach zu demontieren und zu ersetzen. Darüber hinaus ist es denkbar, bestehende Flügelrahmen mit der erfindungsgemäßen Aushebesicherung nachzurüsten, um die Einbruchssicherheit und die Wärmedämmung zu erhöhen.

Nach einer weiteren Umsetzung der erfindungsgemäßen Aushebesicherung ist es vorgesehen, dass die ersten bzw. zweiten Federkomponente und/oder die ersten bzw. zweiten Nutkomponente Isolierelemente zur Wärmeisolation des Überlappungsbereichs aufweisen. Um das Fenster bzw. die Tür gegen das Eindringen von kalter Außenluft abzuisolieren, ist es von Vorteil, die Feder- und/oder Nutkomponenten mit flexiblen Isolierelementen zu versehen, welche dazu dienen, die toleranzbedingten Spalte innerhalb der Aushebesicherung zu verschließen.

Darüber hinaus ist es vorteilhaft, das zweite Verrastungselement gleich wie das erste Verrastungselement auszubilden. Auf diese Weise können selbstverständlich Kosten bei der Produktion der erfindungsgemäßen Aushebesicherung eingespart werden. So ist es denkbar, dass die erfindungsgemäßen ersten und zweiten Verrastungselemente extrudierte Metallteile sind, welche durch die selbe Maschine hergestellt werden.

In einer weiteren bevorzugten Ausführungsform ist es vorgesehen, dass die Aushebesicherung aus Aluminium gefertigt wird. Dies spart selbstverständlich Kosten und reduziert das Gewicht der Vorrichtung. Ferner sind Aushebesicherungen aus Aluminium wesentlich einfacher herzustellen als die Alternative aus Stahl.

Im Folgenden wird ein bevorzugtes Ausführungsbeispiel der Erfindung anhand der Zeichnungen näher erläutert.

Es zeigen:
- Fig. 1: eine Schnittansicht durch ein Schiebefenster mit einer aus dem Stand der Technik bekannten Aushebesicherung;
- Fig. 2: eine Schnittansicht durch ein Schiebefensters mit einer ersten Ausführungsform einer erfindungsgemäßen Aushebesicherung; und
- Fig. 3: eine schematische Ansicht einer Ausführungsform der erfindungsgemäßen Aushebesicherung.

Fig. 1 zeigt eine Schnittansicht durch ein Schiebefenster mit einer aus dem Stand der Technik bekannten Aushebesicherung im geschlossenen Zustand. In dem hier gezeigten geschlossenen Zustand des Fensters stehen die beiden Flügelrahmen derart zueinander, dass der äußere Flügelrahmen 2 einen Überlappungsbereich 4 mit dem inneren Flügelrahmen 1 ausbildet. Im Überlappungsbereich 4 und zwischen den beiden Flügelrahmen befindet sich eine Aushebesicherung 10. Diese ist aus einem ersten Verrastungselement 11, das außenseitig am inneren Flügelrahmen 1 angebracht ist, und einem zweiten Verrastungselement 12, das innenseitig am äußeren Flügelrahmen 2 angebracht ist, aufgebaut. Die beiden Verrastungselemente 11, 12 haben eine L-förmige Schienenstruktur, welche senkrecht zur Verschiebungsrichtung der Flügelrahmen ausgerichtet ist.

Fig. 2 zeigt eine Schnittansicht durch ein Schiebefenster mit einer ersten Ausführungsform einer erfindungsgemäßen Aushebesicherung 100. Der wesentliche Unterschied zu der aus dem Stand der Technik bekannten und beispielsweise in Fig. 1 dargestellten Lösung ist darin zu sehen, dass bei der erfindungsgemäßen Lösung die Verrastungselemente 110, 120 eine Struktur aufweisen, die parallel zur Verschieberichtung L der Flügelrahmen ausgebildet ist. Dabei ist es denkbar, dass die Verrastungselemente 110, 120 ebenfalls eine L-förmige Struktur aufweisen (nicht dargestellt), jedoch in Verschieberichtung L ausgerichtet sind. Besonders von Vorteil ist es allerdings, wenn die Verrastungselemente 110, 120 jeweils Federkomponenten 111, 121 sowie Nutkomponenten 112, 122 aufweisen. Zwischen den Federkomponenten 111, 121 und den jeweiligen Nutkomponenten 112, 122 können Isolierelemente 130 zur Wärmeisolation des Überlappungsbereichs 4 vorgesehen sein.

Die ersten und zweiten Federkomponente 111, 112 der ersten und zweiten Verrastungselemente 110, 120 können eine Schwalbenschwanzstruktur aufweisen, welche in Fig. 3 schematisch dargestellt ist. Die mit dem Doppelpfeil gekennzeichnete Verschieberichtung L der Flügelrahmen 1, 2 verläuft parallel zu den Feder- bzw. Nutkomponenten 111, 112, 121, 122 der ersten und zweiten Verrastungselemente 110, 120.

Wie es weiterhin aus Figur 3 ersichtlich ist, ist die erste bzw. zweite Nutkomponente 112, 122 in vorteilhafter Weise komplementär zur zweiten bzw. ersten Federkomponente 121, 111 ausgeführt, sodass die Federkomponenten 111, 121 ohne Weiteres in Verschieberichtung L in die Nutkomponenten 112, 122 eingeschoben werden können. Die in Fig. 3 dargestellte Schwalbenschwanzstruktur ermöglicht höhere Toleranzen bei der Fertigung und ist generell stabiler als die aus dem Stand der Technik bekannte Alternative. Sie kann weiterhin derart konstruiert sein, dass ein leichtes Spiel in der Vertikalen entsteht, was die Installation der Fenster begünstigt.

Besonders vorteilhaft ist es, wenn die ersten und zweiten Verrastungselemente 110, 120 der erfindungsgemäßen Aushebesicherung 100 mit je einem der beiden Flügelrahmen 1, 2 lösbar verbunden sind. Beispielsweise ist es dabei vorstellbar, das erste Verrastungselement 110 lösbar mit der Innenseite des äußeren Flügelrahmens 2 zu verbinden, während das zweite Verrastungselement 120 lösbar mit der Außenseite des inneren Flügelrahmens 1 verbunden ist. Selbstverständlich ist es auch denkbar, den Aufbau zu verdrehen, d.h. das erste Verrastungselement 110 mit dem inneren Flügelrahmen 1 und das zweite Verrastungselement 120 mit dem äußeren Flügelrahmen 2 zu verbinden. Die Verbindung kann dabei beispielsweise durch Verschrauben der Feder- bzw. Nutkomponenten mit den Flügelrahmen erfolgen.

Die Ausführungsform gemäß Fig. 3 zeigt darüber hinaus, dass die erfindungsgemäßen ersten und zweiten Verrastungselemente 110, 120 vorzugsweise identisch und komplementär zueinander ausgebildet sind, um Kosten in der Herstellung der Aushebesicherung zu sparen. Die erfindungsgemäße Aushebesicherung 100 wird vorzugsweise aus Aluminium gefertigt um Kosten und Gewicht einzusparen, dennoch ist es selbstverständlich denkbar alternative Materialien mit geeigneten Festigkeitseigenschaften, wie beispielsweise Kunststoffe, zu verwenden.

Die Erfindung ist nicht auf das in den Zeichnungen dargestellte Ausführungsbeispiel beschränkt, sondern ergibt sich aus einer Zusammenschau sämtlicher hierin offenbarter Merkmale.

### Bezugzeichenliste

- 1: innerer Flügelrahmen
- 2: äußerer Flügelrahmen
- 4: Überlappungsbereich
- 10: Aushebesicherung
- 11: erstes Verrastungselement
- 12: zweites Verrastungselement
- 100: Aushebesicherung
- 111: Federkomponente
- 112: Nutkomponente
- L: Verschieberichtung des Fensters bzw. der Tür

## Patentansprüche

1. Aushebesicherung (100) für Fenster bzw. Türrahmen, insbesondere Schiebefenster- und Schiebetürrahmen, welche einen ersten inneren Flügelrahmen (1) und einen in Verschieberichtung (L) des Fensters bzw. der Tür relativ zum ersten inneren Flügelrahmen (1) verschiebbaren zweiten äußeren Flügelrahmen (2) aufweisen, wobei die Aushebesicherung (100) in einem Überlappungsbereich (4) der beiden Flügelrahmen (1, 2) angeordnet ist, zur Aufnahme von zur Verschieberichtung (L) senkrechten Kraftkomponenten,
**dadurch gekennzeichnet, dass**
die Aushebesicherung (100) parallel zur Verschieberichtung (L) der Flügelrahmen (1, 2) ausgerichtet ist.

2. Aushebesicherung (100) nach Anspruch 1,
wobei die Aushebesicherung (100) ein erstes Verrastungselement (110) mit ersten Federkomponenten (111) und ersten Nutkomponenten (112) aufweist, wobei die Aushebesicherung (100) ferner ein zweites Verrastungselement (120) mit zweiten Federkomponenten (121) und zweiten Nutkomponenten (122) aufweist und wobei die ersten bzw. zweiten Federkomponenten (111, 121) eine Schwalbenschwanzstruktur aufweisen und derart ausgebildet sind, dass sie in Verschieberichtung (L) in die zweiten bzw. ersten Nutkomponenten (112, 122) einschiebbar sind.

3. Aushebesicherung (100) nach Anspruch 2,
wobei das erste und zweite Verrastungselement (110, 120) der Aushebesicherung (100) mit je einem der beiden Flügelrahmen (1, 2) lösbar verbunden ist.

4. Aushebesicherung (100) nach Anspruch 2 oder 3,
wobei die ersten bzw. zweiten Federkomponenten (111, 121) und/oder die ersten bzw. zweiten Nutkomponenten (112, 122) Isolierelemente (130) zur Wärmeisolation des Überlappungsbereichs (4) aufweisen.

5. Aushebesicherung (100) nach einem der Ansprüche 2 bis 4,
wobei das zweite Verrastungselement (120) identisch zum ersten Verrastungselement (110) ausgebildet ist.

6. Aushebesicherung (100) nach einem der vorhergehenden Ansprüche,
wobei die Aushebesicherung (100) aus Aluminium gefertigt ist.

7. Fenster- oder Türrahmen, welcher einen ersten äußeren Flügelrahmen (1) und einen in einer Verschieberichtung (L) des Fensters bzw. der Tür, relativ zum ersten äußeren Flügelrahmen (1), verschiebbaren zweiten inneren Flügelrahmen (2) aufweist,
**dadurch gekennzeichnet, dass**
der Fenster- oder Türrahmen eine Aushebesicherung (100) nach einem der vorhergehenden Ansprüche aufweist.
